# EUROPÄISCHE PATENTSCHRIFT

(11) **EP 2 439 360 B1**
(45) Veröffentlichungstag und Bekanntmachung des Hinweises auf die Patenterteilung: **26.11.2014**
(21) Anmeldenummer: 10013349.5
(22) Anmeldetag: 06.10.2010
(51) Int. Cl.: E04H 17/16

(54) **Einrichtung zum Befestigen zumindest einer Zaunmatte an einem Zaunpfosten**
Device for securing at least one fence panel to a fence post
Dispositif de fixation d'au moins une natte de clôture sur un piquet de balustrade

(43) Veröffentlichungstag der Anmeldung: 11.04.2012
(73) Patentinhaber: KMS Systeme GmbH & Co. KG, 51709 Marienheide (DE)
(72) Erfinder: Klastat, Sébastien, 51766 Engelskirchen-Remerscheid (DE)
(74) Vertreter: Rebbereh, Cornelia

(56) Entgegenhaltungen:
- EP-A1- 0 596 825
- EP-A1- 1 219 839
- DE-U1- 8 126 895
- DE-U1-202007 002 416
- FR-A1- 2 674 277
- FR-A1- 2 898 623
- GB-A- 2 414 034

## Beschreibung

Die Erfindung betrifft eine Befestigungseinrichtung zum Befestigen zumindest einer Zaunmatte an einem Zaunpfosten, wobei die Befestigungseinrichtung einen Basisteil sowie einen Abschnitt zum Verbinden mit der Zaunmatte aufweist, wobei der Basisteil einen Abschnitt zum Anlagern an dem Zaunpfosten und zumindest einen Abschnitt zum Durchführen eines Verbindungselementes zum Verbinden der Befestigungseinrichtung mit der Zaunmatte aufweist, ein Zaunsystem mit einer solchen Befestigungseinrichtung sowie einen entsprechend aufgebauten Zaun.

Einrichtungen zum Befestigen von Zaunmatten an Zaunpfosten sind in zahlreichen Ausführungsvarianten bekannt. Beispielsweise werden zum Befestigen von Zaunmatten an Zaunpfosten Metallschellen verwendet, die zumindest ein Drahtelement der Zaunmatte sowie den Zaunpfosten umgreifen, so dass eine Verbindung von Zaunmatte und Zaunpfosten möglich ist. Zumeist bestehen derartige Schellen aus Metall. Ebenfalls ist es bekannt, Kunststoffbinder zum Verbinden von Zaunmatten und Zaunpfosten zu verwenden, wobei auch diese Drahtelemente der Zaunmatte sowie den Zaunpfosten umschlingen und nachfolgend verschlossen werden. Für das Befestigen von Zaunmatten an eckigen Zaunpfosten sind ferner Befestigungseinrichtungen bekannt, die aus Kunststoff bestehen und eine etwa rechteckigen Grundfläche aufweisen mit über diese abstehenden Stegen zum Verbinden mit einer Zaunmatte sowie mit Seitenwandungen, die den eckigen Zaunpfosten außenseitig umgreifen können. Über eine Schraube sowie ein Spreizelement können solche Befestigungseinrichtungen in einer entsprechend vorgesehenen Öffnung des eckigen Zaunpfostens befestigt werden. Die DE 8126895U offenbart eine Befestigungseinrichtung, die die Merkmale des Oberbegriffes des unabhängigen Anspruchs 1 aufweist.

Die FR 2 898 623 A1 offenbart ferner eine Einrichtung zum Befestigen einer Zaunmatte, die ebenfalls an einem Zaunpfosten angeschraubt wird, wobei die Befestigungseinrichtung Aufnahmenuten zum Aufnehmen der einzelnen Stäbe der Zaunmatte umfasst.

Aus der EP 1 672 146 A2 ist eine weitere Art einer Befestigungseinrichtung bzw. eines Verbinders für ein Zaunsystem bekannt, wobei der Zaunverbinder ein erstes Teilelement mit einer eine Halbschelle formenden ersten Klemmaussparung, einer ersten, von der ersten Klemmaussparung beabstandeten Halteaussparung im Bereich eines Endes des ersten Teilelementes und einer ersten Bohrung und ein zweites Teilelement mit einer eine Halbschelle formenden zweiten Klemmaussparung, einer zweiten, von der zweiten Klemmaussparung beabstandeten Halteaussparung im Bereich eines Endes des zweiten Teilelements und einer zweiten Bohrung umfasst. Die Teilelemente sind so zueinander ausrichtbar ausgebildet, dass die beiden Halbschellen eine Schelle zum Befestigen an einem Zaunpfahl bilden. Die Halteaussparungen bilden eine Aussparung zum Klemmen eines Gitterelements, und die erste und zweite Bohrung sind zueinander zur Aufnahme eines Verbindungselements zum dauerhaften reversiblen Verbinden der beiden Teilelemente ausgerichtet. Die beiden Halbschalen werden aneinander geklipst.

Aus der DE 298 11 079 U1 ist eine Vorrichtung zum Befestigen eines Gitterzauns an einem Zaunpfosten bekannt, wobei die vertikalen Stäbe der Gittermatten oder Zaunmatten in dem den Zaunpfosten überdeckenden Bereich mittels am Zaunpfosten befestigter Abstandshalter aus Kunststoff an diesem fixiert sind. Die Abstandshalter weisen ein einstückig angeformtes dübelähnliches Haltemittel auf, das in eine Lochung des Zaunpfostens unverlierbar eingesetzt werden kann. In das Haltemittel kann ferner ein Befestigungsmittel lösbar oder unlösbar eingesetzt werden, mittels dessen zwei randseitige vertikale Stäbe zweier benachbarter Gittermatten gegen den Abstandshalter angepresst gehalten werden.

Es wäre nun wünschenswert, eine Einrichtung zum Befestigen zumindest einer Zaunmatte an einem Zaunpfosten vorzusehen, die einerseits ein sehr gutes und sicheres Befestigen der Zaunmatte am Zaunpfosten ermöglicht und andererseits für zahlreiche verschiedene Ausführungsvarianten von Zaunpfosten eine gleichbleibend gute Befestigung der Zaunmatten ermöglichst.

Der vorliegenden Erfindung liegt daher die Aufgabe zugrunde, eine entsprechend ausgebildete Befestigungseinrichtung zum Befestigen zumindest einer Zaunmatte an einem Zaunpfosten vorzusehen, mittels derer eine einfache, gute und sichere, ein schnelles Lösen verhindernde Befestigung der Zaunmatte am Zaunpfosten möglich ist, wobei diese sichere Befestigung sogar bei unterschiedlichsten Zaunpfostenformen möglich sein soll, auch im Bereich von Zaunecken.

Die Aufgabe wird für eine Befestigungseinrichtung zum Befestigen zumindest einer Zaunmatte an einem Zaunpfosten nach dem Oberbegriff des Anspruchs 1 dadurch gelöst, dass der Basisteil zumindest eine schlitzförmige Aufnahme zum Aufnehmen eines Mutternelements zum Sichern des Verbindungselements an der Befestigungseinrichtung zwischen dem Abschnitt zum Anlagern an dem Zaunpfosten und dem Abschnitt zum Durchführen eines Verbindungselements aufweist. Für ein Zaunsystem nach dem Oberbegriff des Anspruchs 12 wird die Aufgabe dadurch gelöst, dass zumindest zwei Zaunpfosten, zumindest eine Zaunmatte und zumindest zwei entsprechende Befestigungseinrichtungen vorgesehen sind. Für einen Zaun nach dem Oberbegriff des Anspruchs 13 wird die Aufgabe dadurch gelöst, dass zumindest zwei Zaunpfosten, zumindest eine Zaunmatte und zumindest zwei entsprechende Befestigungseinrichtungen vorgesehen sind, wobei die Befestigungseinrichtungen an den Zaunpfosten befestigt sind und die Zaunmatte zwischen den beiden Zaunpfosten in Eingriff mit den Befestigungseinrichtungen vorgesehen ist. Weiterbildungen der Erfindung sind in den abhängigen Ansprüchen definiert.

Dadurch wird eine Einrichtung zum Befestigen zumindest einer Zaunmatte an einem Zaunpfosten bzw. ein Zaunsystem bzw. ein Zaun geschaffen, bei dem es nicht mehr, wie beispielsweise im Stand der Technik der DE 298 11 079 U1, erforderlich ist, eine Befestigungsschraube in ein Spreizelement hineinzudrehen, das als Widerlager für die Schraube dient und zugleich beim Aufspreizen einen Halt der Befestigungseinrichtung an dem Zaunpfosten ermöglicht. Vielmehr kann durch das Vorsehen des mit der zumindest einen Aufnahme zum Aufnehmen eines Mutternelements bzw. einer Kontermutter versehenen Basisteils eine besonders sichere Befestigung der Zaunmatte an der Befestigungseinrichtung vorgesehen werden, da beispielsweise eine Befestigungsschraube nicht mehr vollständig durch die Befestigungseinrichtung hindurchgreifen muss, sondern im Innern der Befestigungseinrichtung gesichert wird. Nach dem Einfügen des Mutternelementes in die zumeist schlitzförmige Aufnahme lagert das Mutternelement in dieser sicher, so dass hier ein einfaches Lösen der Verbindung zwischen Zaunmatte und Befestigungseinrichtung vor allem nach Verstellen der Befestigungsschraube mit einer Abdeckkappe verhindert und eine problemlose und feste Befestigung der Zaunmatte an der Befestigungseinrichtung zugleich ermöglicht wird.

Einzelne Stäbe der Zaunmatte können durch Vorsehen eines Abdeckelementes, in dem vorteilhaft zumindest eine Ausnehmung zum Einfügen eines Schraubenkopfes ausgebildet ist, nach dem Einfügen und Festziehen der Schraube gegen das Mutternelement sicher fixiert werden. Nach dem Abdecken des Schraubenkopfes durch ein weiteres Abdeckelement bzw. eine Abdeckkappe kann diese gegen ein ungewolltes Lösen besonders gut geschützt werden, wobei das innerhalb der Aufnahme sitzende Mutternelement dort sicher aufgenommen und vor ungewolltem Zugriff geschützt ist.

Vorteilhaft kann einseitig eine Öffnung der Aufnahme vorgesehen und so bemessen sein, dass das Mutternelement darin eingefügt werden kann. Vorteilhaft ist die Aufnahme dabei schlitzförmig, so dass sie durch im Wesentlichen vier geschlossene, eine vollständig offene und eine mit einer Durchgangsöffnung versehene Wandung umgrenzt wird. Nach dem Einfügen des Mutternelementes in die schlitzförmige Aufnahme durch die einseitig vorgesehene Öffnung hindurch kann das Mutternelement so in der Aufnahme sitzen, dass ein Verdrehen nicht mehr möglich ist. Hierdurch wird direkt eine Verdrehsicherung und somit Arretierung geschaffen, so dass ein Einschrauben und somit Kontern einer Schraube hierdurch auf einfache Art und Weise problemlos möglich ist. Die Aufnahme ist dabei vorteilhaft so bemessen, dass das darin eingefügte oder einfügbare Mutternelement sich an zwei einander gegenüberliegenden Wandungen der Aufnahme abstützt oder abstützen kann.

Weiter vorteilhaft ist der Abschnitt zum Anlagern an dem Zaunpfosten zumindest teilweise gerundet ausgebildet. Hierdurch ist ein Verbinden mit einem zumindest teilweise gerundet ausgebildeten, insbesondere rohrförmigen Zaunpfosten besonders gut möglich. Der Abschnitt zum Anlagern an dem Zaunpfosten kann ferner zumindest teilweise gerade ausgebildet sein. Eine solche Formgebung eignet sich besonders für das Befestigen der Befestigungseinrichtung an einem mit ebenen Außenflächen versehenen Zaunpfosten, wie insbesondere einem Mehrkantprofil.

Zum Verbinden der Befestigungseinrichtung mit dem Zaunpfosten ist vorteilhaft eine der äußeren Formgebung des Zaunpfostens im Wesentlichen entsprechende innere Öffnung vorgesehen zum außenseitigen Umgreifen, insbesondere klemmenden Umgreifen, des Zaunpfostens. Es kann eine in der Draufsicht etwa T-förmige Befestigungseinrichtung vorgesehen werden, die zum Verbinden mit einem im Profil T-förmigen Zaunpfosten mit einem vorkragenden stegartigen Verbindungselement und im Basisteil wulstartig vorkragenden Abschnitten und/oder geraden Abschnitten, die sich seitlich an das Verbindungselement anschließen, versehen ist. Der Zaunpfosten lagert dann in der etwa T-förmigen inneren Öffnung der Befestigungseinrichtung, die sich mit einem Teil in dem stegartig vorkragenden Verbindungselement und mit ihrem anderen in dem Basisteil erstreckt. Je nach Formgebung des im Profil etwa T-förmigen Zaunpfostens kann die innere Öffnung in dem Basisteil zum formschlüssigen Eingreifen des Zaunpfostens außer oder anstelle von geraden auch wulstartig vorkragende Abschnitte aufweisen, in denen entsprechend abgewinkelte innere Öffnungen angeordnet sind, um einen optimalen Formschluss mit dem Zaunpfosten zu ermöglichen. Zwischen dem stegartig vorkragenden Verbindungselement und den wulstartigen Abschnitten können außenseitig an der Befestigungseinrichtung einschnittartige Rücksprünge vorgesehen sein.

Zum Verbinden der Befestigungseinrichtung mit Zaunpfosten kann ferner ein gerundetes ringförmiges, insbesondere in der Draufsicht rundes oder ovales, Verbindungselement vorgesehen sein, das außenseitig den Zaunpfosten umgreifend an diesem insbesondere klemmend befestigbar ist. Ferner kann zum Verbinden der Befestigungseinrichtung mit dem Zaunpfosten ein mehreckiges ringförmiges, insbesondere in der Draufsicht quadratisches oder rechteckiges, Verbindungselement vorgesehen sein, das außenseitig den Zaunpfosten umgreifend an diesem insbesondere klemmend befestigbar ist. Das gerundete oder mehreckige ringförmige Verbindungselement wird somit von einer Seite, zumeist der nach oben gerichteten Seite, des Zaunpfostens auf diesen aufgeschoben und nimmt dabei in seiner inneren Öffnung in dem ringförmigen Verbindungselement den Zaunpfosten auf, wobei die Befestigungseinrichtung an einer beliebigen Stelle entlang der Längserstreckung des Zaunpfostens angeordnet werden kann.

Das stegartige Verbindungselement weist eine längliche, zumeist gerade innere Öffnung auf, in der es einen Teilbereich des Zaunpfostens insbesondere klemmend festhält. Hierzu kann das stegartige Verbindungselement beispielsweise zwei mit Abstand zueinander angeordnete Schenkel aufweisen, die sich selbständig auseinanderspreizen und rückstellen, wenn gegen diese eine Querkraft ausgeübt wird, zum Beispiel beim Aufschieben auf einen Zaunpfosten. Eine beliebige Positionseinstellung ist bei Vorsehen von ringförmigen Verbindungselementen, aber auch bei Vorsehen einer etwa T-förmigen inneren Öffnung zur Aufnahme des Zaunpfostens möglich, da ein beliebiges Positionieren entlang der Längserstreckung des Zaunpfostens möglich ist.

Unabhängig davon, wie der Bereich zum Verbinden der Befestigungseinrichtung mit dem Zaunpfosten ausgebildet ist, weist der Basisteil der
Befestigungseinrichtung stets bezüglich der Verbindung mit der oder den Zaunmatten dieselbe oder im Wesentlichen dieselbe Formgebung und Ausbildung auf. Es ist in jeder der Ausführungsvarianten eine Aufnahme zum Aufnehmen eines Mutternelementes zum Sichern eines Verbindungselements zum Verbinden der Befestigungseinrichtung mit der oder den Zaunmatten vorgesehen.

Die Befestigungseinrichtung kann als mit innenliegenden Rippen oder Verstärkungsrippen, Stegen, Öffnungen und/oder Hohlräumen versehenes Element aufgebaut sein und/oder aus Kunststoff bestehen, insbesondere ein Kunststoffgussteil sein. Durch das Vorsehen von innenliegenden Rippen bzw. Stegen kann trotz Gewichtseinsparung gegenüber der Ausbildung in Vollmaterial ein stabiles Element geschaffen werden, insbesondere bei Ausbilden aus einem Kunststoffmaterial. Dieses eignet sich aufgrund der leichten Herstellbarkeit besonders für eine kostengünstige Herstellung in großen Stückzahlen.

Vorteilhaft ist zumindest eine Wandung oder ein Wandungsabschnitt zwischen Basisteil und Öffnung zur Aufnahme des Zaunpfostens vorgesehen, die bzw. der durch das Verbindungselement mit einer Kraft in Richtung der Öffnung beaufschlagbar ist zum klemmenden Befestigen der Befestigungseinrichtung an dem Zaunpfosten. Es wird also das Verbindungselement bzw. eine Befestigungsschraube quer zur Erstreckung des Basisteils durch die entsprechend vorgesehene Außenwandung des Basisteils hindurch gesteckt und in das in der Aufnahme liegende Mutternelement eingeschraubt, wobei das Ende des Verbindungselements bzw. der Befestigungsschraube an der Wandung bzw. dem Wandungsabschnitt zwischen Basisteil und Öffnung zur Aufnahme des Zaunpfostens angreift und gegen diese(s) eine Kraft ausübt, so dass der Zaunpfosten klemmend in der Öffnung gehalten wird.

Bei einem Zaunsystem oder Zaun kann ein Verbindungselement der Befestigungseinrichtung, das einen Zaunpfosten umgreifen soll, zum Befestigen zweier benachbarter Zaunmatten in einem Winkel zueinander zum Ausbilden einer Ecke ausgebildet sein. Insbesondere ist es hierbei auch möglich, zwei in einem Winkel zueinander angeordnete Basisteile vorzusehen, wobei an dem einen Basisteil die eine Zaunmatte und an dem anderen die andere befestigt wird. Für das Umgreifen derartiger Zauneckpfosten eignet sich insbesondere das Vorsehen von in der Draufsicht rechteckigen Verbindungselementen zum Umgreifen des Zauneckpfostens.

Zur näheren Erläuterung der Erfindung werden im Folgenden Ausführungsbeispiele von dieser näher anhand der Zeichnungen beschrieben. Diese zeigen in:
Figur 1 eine perspektivische Ansicht einer ersten Ausführungsform einer erfindungsgemäßen Befestigungseinrichtung zum Befestigen einer Zaunmatte an einem im Querschnitt runden Zaunpfosten,
Figur 1a eine Draufsicht auf die Befestigungseinrichtung mit Abdeckelement gemäß Figur 1,
Figur 2 eine perspektivische Ansicht einer zweiten Ausführungsform einer erfindungsgemäßen Befestigungseinrichtung zum Befestigen einer Zaunmatte an einem im Querschnitt runden Zaunpfosten,
Figur 3 eine perspektivische Ansicht einer dritten Ausführungsform einer erfindungsgemäßen Befestigungseinrichtung zum Befestigen einer Zaunmatte an einem im Querschnitt runden Zaunpfosten,
Figur 4 eine perspektivische Ansicht einer vierten Ausführungsform einer erfindungsgemäßen Befestigungseinrichtung zum Befestigen einer Zaunmatte an einem im Querschnitt mehreckigen Zaunpfosten,
Figur 5 eine Ansicht mit Blick auf den Basisteil einer erfindungsgemäßen Befestigungseinrichtung,
Figur 6 eine perspektivische Ansicht einer fünften Ausführungsform einer erfindungsgemäßen Befestigungseinrichtung zum Befestigen einer Zaunmatte an einem im Querschnitt mehreckigen Zaunpfosten,
Figur 7 eine perspektivische Ansicht einer sechsten Ausführungsform einer erfindungsgemäßen Befestigungseinrichtung zum Befestigen einer Zaunmatte an einem im Querschnitt etwa quadratischen Zaunpfosten,
Figur 8 eine perspektivische Ansicht einer siebten Ausführungsform einer erfindungsgemäßen Befestigungseinrichtung zum Befestigen einer Zaunmatte an einem im Querschnitt etwa T-förmigen Zaunpfosten, und
Figur 9 eine perspektivische Draufsicht auf ein achte Ausführungsform einer erfindungsgemäßen Befestigungseinrichtung zum Befestigen einer Zaunmatte an einem im Querschnitt T-förmigen Zaunpfosten.

Figur 1 zeigt eine perspektivische Draufsicht auf eine Befestigungseinrichtung 1, die zum Befestigen einer Zaunmatte 2, von der in Figur 1 beispielhaft lediglich drei Stäbe 20, 21, 22 gezeigt sind, an einem Zaunpfosten 3 dient. Zum Umgreifen des im Querschnitt runden Zaunpfostens 3 weist die Befestigungseinrichtung 1 ein ringförmiges Verbindungselement 10 mit einer inneren Öffnung 100 auf. Für die Aufnahme von im Querschnitt runden Zaunpfosten bzw. rohrförmigen Zaunpfosten unterschiedlicher Durchmesser kann auch das ringförmige Verbindungselement 10 unterschiedlich dimensioniert werden, wie in den Figuren 2 und 3 angedeutet. Hierbei nimmt jeweils der Durchmesser des ringförmigen Verbindungselementes 10 und entsprechend auch der inneren Öffnung 100 zu. Es können somit mehrere Befestigungseinrichtungen mit jeweils ringförmigen Verbindungselementen unterschiedlichen Durchmessers angeboten werden. Grundsätzlich wäre es sogar möglich, anstelle eines ringförmigen Verbindungselementes zwei gegengleich ausgebildete teilringförmige Verbindungselemente vorzusehen, die zueinander einen Abstand aufweisen und in einem vorbestimmbaren Bereich elastisch ausgebildet sind, um außenseitig klemmend an unterschiedlich dimensionierten Zaunpfosten anzugreifen. Bei einer solchen Ausführungsvariante würde es ggf. sogar ausreichen, die Verbindungselementabschnitte mit einer vorbestimmten Dimensionierung auszubilden, um unterschiedlich dimensionierte Zaunpfosten klemmend umgreifen zu können.

Das ringförmige Verbindungselement 10 geht über in einen Basisteil 11 der Befestigungseinrichtung 1. Der Basisteil 11 weist einen Abschnitt 12 zum Verbinden mit der Zaunmatte 2 auf. Zur Aufnahme des bzw. der Querstäbe 20 umfasst der Abschnitt 12 vorkragende Stege 13, 14. In Richtung des Basisteils 11 sind gerundete Kehlen 15 gebildet, in denen die Stäbe 20 lagern.

Zur Aufnahme der zu den beiden Stäben 20 senkrecht angeordneten Stäbe 21, 22 ist ein Abdeckelement 4 vorgesehen, das Aussparungen 40, 41 sowie einen dazwischen angeordneten vorkragenden Steg 42 aufweist (s. Figur 1 a). Die Stäbe 21, 22 der Zaunmatte 2 werden sodann anlagernd an dem Basisteil 11 mit Abstand zueinander angeordnet und von dem Abdeckelement 4 abgedeckt, so dass sie in den beiden Aussparungen 40, 41 liegen. Zum Ausüben einer Klemmkraft auf die Stäbe 21, 22, um diese zwischen Abdeckelement und Basisteil zu halten, wird eine Schraube 6 durch eine in dem Abdeckelement 4 vorgesehene Öffnung 45 hindurchgeführt und in einem Mutternelement 5 gekontert, das in einer schlitzförmigen Aufnahme 16 in dem Basisteil 11 angeordnet wird. Dies ist in der Ansicht mit Blick auf den Basisteil 11 in Figur 5 angedeutet. Um das eine Ende der Schraube in die Aufnahme 16 für das Mutternelement 5 eingreifen lassen zu können, ist die eine die Aufnahme 16 nach außen begrenzende Wandung 17 mit einer Durchgangsöffnung 18 versehen. Die Aufnahme 16 weist zum Einfügen des Mutternelementes 5 eine entsprechend dimensionierte Öffnung 19 auf. Ansonsten wird die Aufnahme 16 allseitig von Wandungen des Basisteils 11 umgrenzt, wobei zu der inneren Öffnung 100 des ringförmigen Verbindungselements 10 eine Wandung bzw. ein Wandungsabschnitt 2010 gebildet ist. Wie insbesondere Figur 5 entnommen werden kann, sind die Öffnung 19 sowie die Aufnahme 16 so dimensioniert, dass das Mutternelement 5 darin passend aufgenommen bzw. durch die Öffnung 19 hindurchgeführt werden kann. Es wird hierüber eine Verdrehsicherung für das Mutternelement 5 geschaffen, so dass ein Kontern einer Schraube problemlos möglich ist.

Der Kopf 60 einer solchen Verbindungs- bzw. Befestigungsschraube 6 kann in einer entsprechenden Ausnehmung 44 des Abdeckelementes 4 lagern, wie beispielhaft in der Draufsicht auf die Befestigungsrichtung in Figur 1a gezeigt. Zum Schutz vor Beschädigung und Eindringen von Feuchtigkeit sowie zum Schutz vor dem ungewollten Lösen der Schraube kann ferner eine Abdeckkappe 43 vorgesehen sein, die den Schraubenkopf 60 überdeckend in die entsprechende Ausnehmung 44 in dem Abdeckelement 4 eingefügt werden kann, wie in Figur 1 a lediglich schematisch gezeigt. Das dem Kopf 60 gegenüberliegende Ende 61 der Schraube 6 drückt nach dem Einschrauben der Schraube 6 gegen die Wandung bzw. den Wandungsabschnitt 2010 und somit gegen die Außenseite des in die Öffnung 100 eingefügten Zaunpfostens 3. Hierdurch kann eine klemmende Befestigung der Befestigungseinrichtung 1 an dem Zaunpfosten 3 erfolgen.

Die Figuren 4, 6 und 7 weisen ebenfalls ringförmige Verbindungselemente auf zum Umgreifen eines Zaunpfostens jedoch sind diese zum Umgreifen von mehreckigen, insbesondere quadratischen oder rechteckigen, Zaunpfosten 103 ausgebildet. Entsprechend ist das ringförmige Verbindungselement 110 in den drei verschiedenen Ausführungsvarianten der Figuren 4, 6 und 7 jeweils in der Draufsicht rechteckig oder quadratisch ausgebildet. Außer der anderen Formgebung des ringförmigen Verbindungselementes 110 mit innerer Öffnung 100 sind die weiteren Merkmale des Basisteils 111 mit dem Abschnitt 112 zur Aufnahme von Zaunmatten 2 auch bei diesen Ausführungsvarianten vorgesehen. Insbesondere ist wiederum eine Aufnahme 116 mit einer mit einer Öffnung versehenen Wandung 117 in dem Basisteil 111 vorgesehen, um auch hier wiederum das Mutternelement 5 verdrehsicher innerhalb der Aufnahme 116 aufnehmen zu können. Zum Einfügen des Mutternelements 5 weist die Aufnahme 116 ebenfalls eine entsprechende Öffnung 119 auf. Ein Befestigen der Zaunmatten 2 an dem Abschnitt 112 der Befestigungseinrichtung 1 erfolgt analog der zu den Figuren 1 bis 3 beschriebenen Befestigung von Zaunmatten dort. Insofern wird auf die vorstehende Beschreibung zu den Figuren 1 bis 3 verwiesen. Die in Figur 4 gezeigte Lösung und ebenso die in Figur 6 gezeigte sind auch für die Verwendung an Zaunecken geeignet.

In den Figuren 8 und 9 sind zwei weitere Ausführungsvarianten von Befestigungseinrichtungen 1 gezeigt. Im Unterschied zu den Ausführungsvarianten gemäß Figur 1 bis 7, die einen runden oder mehreckigen Zaunpfosten 3 bzw. 103 außenseitig umgreifen, können die Befestigungseinrichtungen nach Figur 8 und 9 einen im Querschnitt oder Profil etwa T-förmigen Zaunpfosten 203 umgreifen. Auch die Befestigungseinrichtungen gemäß Figur 8 und 9 können somit an beliebiger Stelle entlang der Längserstreckung des jeweiligen Zaunpfostens angeordnet werden. Ein solcher etwa T-förmiger Zaunpfosten 203 mit geradem (Figur 9) oder gekrümmtem (Figur 8) Quersteg 204 kann, wie auch die Zaunpfosten 3 und 103, mehrere übereinander bzw. entlang der Längserstreckung des Zaunpfostens mit Abstand zueinander angeordnete Befestigungseinrichtungen aufnehmen, in die jeweils ein stegförmiges Verbindungselement 210 eingreift. Die beiden wulstartigen Abschnitte 211, die das stegartige Verbindungselement 210 gemäß Figur 8 beidseitig flankieren, weisen ebenso wie die geraden Abschnitte 212 des Basisteils 213 in Figur 9 entsprechend der Formgebung der jeweiligen Außenseite des Zaunpfostens, an dem die Befestigungseinrichtung befestigt wird, ausgebildete innere Öffnungen 214 auf. Die Befestigungseinrichtung 1 gemäß Figur 8 eignet sich für die Befestigung an einem sog. Cloé-Zaunpfosten der Firma Clotex SA, der einen gekrümmten Quersteg 204 aufweist, wobei die in der Draufsicht etwa T-förmige Befestigungseinrichtung 1 gemäß Figur 9 sich für im Querschnitt etwa T-förmige Zaunpfosten eignet.

Die T-förmige innere Öffnung 214 ist von der ebenfalls vorgesehenen Aufnahme 216 durch eine Trennwand 215 abgetrennt. Einen Teil der Trennwand 215 bildet die Wandung oder der Wandungsabschnitt 2010, der die Aufnahme 216 gegen die innere Öffnung 214 abgrenzt. Parallel zu dem Wandungsabschnitt 2010 ist eine Wandung 217 zum Begrenzen der Aufnahme 216 nach außen vorgesehen, die mit einer entsprechenden Durchgangsöffnung zum Durchgreifen einer Schraube 6 als Verbindungselement zum Verbinden mit der Zaunmatte 2 versehen ist, was jedoch in Figur 8 und 9 nicht explizit gezeigt ist. Das Mutternelement wird durch die Öffnung 220 hindurch in die Aufnahme 216 eingefügt. Die Schraube 6 drückt auch bei diesen Ausführungsformen der Figuren 8 und 9 mit ihrem Ende 61 gegen die Wandung bzw. den Wandungsabschnitt 2010 und somit gegen den in die innere Öffnung 214 eingefügten Zaunpfosten 203.

Im Unterschied zu den Ausführungsformen der Basisteile 11 und 111 in den Figuren 1 bis 7 ist der jeweilige Basisteil 213 der Befestigungseinrichtungen 1 gemäß Figur 8 und 9 mit noch weiteren Hohlräumen 218 versehen, die durch jeweilige Trennwände 219 von der T-förmigen inneren Öffnung 214 sowie der Aufnahme 216 abgetrennt sind. Die Trennwände 219 dienen zugleich als Rippen bzw. Verstärkungsrippen zum Aussteifen des Basisteils 213.

Anstelle der beiden Ausführungsformen gemäß Figur 8 und 9 kann die T-förmig ausgebildete Befestigungseinrichtung insbesondere im Bereich ihres stegförmigen Verbindungselements 210 und/oder der dieses flankierenden Abschnitte eine andere an einen Zaunpfosten angepasste Formgebung aufweisen, um ein gutes formschlüssiges Umgreifen des Zaunpfostens zu ermöglichen. In jedem der Fälle dient die Aufnahme 216 zum Aufnehmen eines Mutternelementes und ist so dimensioniert, dass sie auf einfache Art und Weise das Mutternelement als Kontermutter für eine Befestigungsschraube aufnehmen kann.

Die Zaunpfosten können jeweils als Hohlprofile oder Rohre oder als Vollmaterialprofile ausgebildet sein, wobei neben den genannten Formgebungen auch Mischformen oder völlig andere Formgebungen möglich sind. Die innere Öffnung 100 bzw. 214 der Befestigungseinrichtung kann hierbei entsprechend geformt sein, um auf den Zaunpfosten optimal sitzen und entlang von diesen an einer vorbestimmten oder bestimmbaren geeigneten Stelle angeordnet werden zu können.

Es können Zäune oder Zaunsysteme vorgesehen werden, bei denen zumindest einer der Zaunpfosten 203 ein im Wesentlichen T-förmiges Profil und die zumindest eine Befestigungseinrichtung 1 zumindest eine T-förmige innere Öffnung 214 zum formschlüssigen Umgreifen des Zaunpfostens 203 aufweist. Ebenso kann der zumindest eine Zaunpfosten 3, 103 einen runden oder ovalen und/oder quadratischen oder rechteckigen Querschnitt und die zumindest eine Befestigungseinrichtung 1 entsprechend ein rundes oder ovales und/oder mehreckiges Verbindungselement 10, 110 zum formschlüssigen Umgreifen des Zaunpfostens 3, 103 aufweisen.

Neben den im Vorstehenden beschriebenen und in den Figuren gezeigten Ausführungsvarianten von Befestigungseinrichtungen zum Befestigen einer Zaunmatte an einem Zaunpfosten können noch zahlreiche weitere gebildet werden, bei denen jeweils zumindest eine Aufnahme zum Aufnehmen eines Mutternelements zum Sichern des Verbindungselements bzw. einer Befestigungsschraube an der Befestigungseinrichtung zwischen dem Abschnitt zum Auflagern der Befestigungseinrichtung an dem Zaunpfosten und dem Abschnitt zum Durchführen des Verbindungselements vorgesehen ist.

### Bezugszeichenliste

- 1: Befestigungseinrichtung
- 2: Zaunmatte
- 3: Zaunpfosten
- 4: Abdeckelement
- 5: Mutternelement
- 6: Schraube
- 10: ringförmiges Verbindungselement
- 11: Basisteil
- 12: Abschnitt
- 13: vorkragender Steg
- 14: vorkragender Steg
- 15: Kehle
- 16: Aufnahme
- 17: Wandung
- 18: Durchgangsöffnung
- 19: Öffnung
- 20: Stab
- 21: Stab
- 22: Stab
- 40: Aussparung
- 41: Aussparung
- 42: vorkragender Steg
- 43: Abdeckkappe
- 44: Ausnehmung
- 45: Öffnung
- 60: Schraubenkopf
- 61: Ende der Schraube
- 100: Öffnung
- 103: Zaunpfosten
- 110: ringförmiges Verbindungselement
- 111: Basisteil
- 112: Abschnitt
- 116: Aufnahme
- 117: Wandung
- 119: Öffnung
- 203: Zaunpfosten
- 204: Quersteg
- 210: stegförmiges Verbindungselement
- 211: wulstartiger Abschnitt
- 212: gerader Abschnitt
- 213: Basisteil
- 214: T-förmige innere Öffnung
- 215: Trennwand
- 216: Aufnahme
- 217: Wandung
- 218: Hohlraum
- 219: Trennwand/Verstärkungsrippe
- 220: Öffnung
- 2010: Wandung/Wandungsabschnitt

## Patentansprüche

1. Befestigungseinrichtung (1) zum Befestigen zumindest einer Zaunmatte (2) an einem Zaunpfosten (3,103,203), wobei die Befestigungseinrichtung (1) einen Basisteil (11,111,213) sowie einen Abschnitt (12,112) zum Verbinden mit der Zaunmatte (2) aufweist, wobei der Basisteil (11,111,213) einen Abschnitt (10,110,215) zum Anlagern an dem Zaunpfosten (3,103,203) und zumindest einen Abschnitt (17,117,217) zum Durchführen eines Verbindungselements (6) zum Verbinden der Befestigungseinrichtung (1) mit der Zaunmatte (2) umfasst,
**dadurch gekennzeichnet, dass**
der Basisteil (11,111,213) zumindest eine schlitzförmige Aufnahme (16,116,216) zum Aufnehmen eines Mutternelements (5) zum Sichern des Verbindungselements an der Befestigungseinrichtung (1) zwischen dem Abschnitt (10,110,215) zum Anlagern an dem Zaunpfosten (2) und dem Abschnitt (17,117,217) zum Durchführen des Verbindungselements aufweist.

2. Befestigungseinrichtung (1) nach Anspruch 1,
**dadurch gekennzeichnet, dass**
einseitig eine Öffnung (19,119,220) der Aufnahme (16,116,216) vorgesehen und so bemessen ist, dass das Mutternelement darin einfügbar ist.

3. Befestigungseinrichtung (1) nach Anspruch 1 oder 2,
**dadurch gekennzeichnet, dass**
die Aufnahme (16,116,216) so bemessen ist, dass das darin eingefügte oder einfügbare Mutternelement (5) sich an zwei einander gegenüberliegenden Wandungen der Aufnahme (16,116,216) abstützt oder abstützbar ist.

4. Befestigungseinrichtung (1) nach einem der vorstehenden Ansprüche,
**dadurch gekennzeichnet, dass**
der Abschnitt (10,211) zum Anlagern an dem Zaunpfosten (3) zumindest teilweise gerundet ausgebildet ist und/oder dass der Abschnitt (110,212) zum Anlagern an dem Zaunpfosten (103) zumindest teilweise gerade ausgebildet ist.

5. Befestigungseinrichtung (1) nach einem der vorstehenden Ansprüche,
**dadurch gekennzeichnet, dass**
zum Verbinden der Befestigungseinrichtung (1) mit dem Zaunpfosten (3,103,203) eine der äußeren Formgebung des Zaunpfostens (3,103,203) im Wesentlichen entsprechende innere Öffnung (100,214) vorgesehen ist zum außenseitigen Umgreifen, insbesondere klemmenden Umgreifen, des Zaunpfostens (203).

6. Befestigungseinrichtung (1) nach Anspruch 5,
**dadurch gekennzeichnet, dass**
zum Verbinden der Befestigungseinrichtung (1) mit dem Zaunpfosten (3) ein gerundetes ringförmiges Verbindungselement (10) vorgesehen ist, das außenseitig den Zaunpfosten (3) umgreifend an diesem insbesondere klemmend befestigbar ist.

7. Befestigungseinrichtung (1) nach Anspruch 5,
**dadurch gekennzeichnet, dass**
zum Verbinden der Befestigungseinrichtung (1) mit dem Zaunpfosten (103) ein mehreckiges ringförmiges Verbindungselement (110) vorgesehen ist, das außenseitig den Zaunpfosten (103) umgreifend an diesem insbesondere klemmend befestigbar ist.

8. Befestigungseinrichtung (1) nach Anspruch 5,
**dadurch gekennzeichnet, dass**
zum Verbinden mit einem im Profil T-förmigen Zaunpfosten (203) ein stegartig gegenüber dem Basisteil (213) vorkragendes Verbindungselement (210) und im Basisteil wulstartig vorkragende Abschnitte (211) und/oder gerade Abschnitte (212) sich seitlich an das Verbindungselement (210) anschließend ausgebildet sind.

9. Befestigungseinrichtung (1) nach einem der vorstehenden Ansprüche,
**dadurch gekennzeichnet, dass**
die Befestigungseinrichtung (1) als mit innenliegenden Rippen (219), Stegen, Öffnungen (100,214,218) und/oder Hohlräumen versehenes Element aufgebaut ist und/oder aus Kunststoff besteht, insbesondere ein Kunststoffgussteil ist.

10. Befestigungseinrichtung (1) nach einem der vorstehenden Ansprüche,
**dadurch gekennzeichnet, dass**
zumindest eine Wandung oder ein Wandungsabschnitt (2010) zwischen Basisteil (11,111,213) und Öffnung (100,214) zur Aufnahme des Zaunpfostens (3,103,203) vorgesehen ist, die oder der durch das Verbindungselement (6) mit einer Kraft in Richtung der Öffnung (100,214) beaufschlagbar ist zum klemmenden Befestigen der Befestigungseinrichtung (1) an dem Zaunpfosten (3,103,203).

11. Zaunsystem,
**dadurch gekennzeichnet, dass**
zumindest zwei Zaunpfosten (3,103,203), zumindest eine Zaunmatte (2) und zumindest zwei Befestigungseinrichtungen (1) nach einem der vorstehenden Ansprüche vorgesehen sind.

12. Zaun,
**dadurch gekennzeichnet, dass**
zumindest zwei Zaunpfosten (3,103,203), zumindest eine Zaunmatte (2) und zumindest zwei Befestigungseinrichtungen (1) nach einem der Ansprüche 1 bis 10 vorgesehen sind, wobei die Befestigungseinrichtungen (1) an den Zaunpfosten (3,103,203) befestigt sind und die Zaunmatte (2) zwischen den beiden Zaunpfosten (3,103,203) in Eingriff mit den Befestigungseinrichtungen (1) vorgesehen ist.

13. Zaunsystem nach Anspruch 11 oder Zaun nach Anspruch 12,
**dadurch gekennzeichnet, dass**
ein Verbindungselement (110) der Befestigungseinrichtung (1) zum Befestigen zweier benachbarter Zaunmatten (2) in einem Winkel zueinander zum Ausbilden einer Ecke ausgebildet ist.

14. Zaunsystem nach Anspruch 11 oder 13 oder Zaun nach Anspruch 12 oder 13,
**dadurch gekennzeichnet, dass**
zumindest einer der Zaunpfosten (203) ein im Wesentlichen T-förmiges Profil und die zumindest eine Befestigungseinrichtung (1) zumindest eine T-förmige innere Öffnung (214) zum formschlüssigen Umgreifen des Zaunpfostens (203) aufweist, oder dass der zumindest eine Zaunpfosten (3,103) einen runden oder ovalen und/oder quadratischen oder rechteckigen Querschnitt aufweist und die zumindest eine Befestigungseinrichtung (1) ein rundes oder ovales und/oder mehreckiges Verbindungselement (10,110) zum formschlüssigen Umgreifen des Zaunpfostens (3,103) aufweist.

## Claims

1. Fastening arrangement (1) for fastening at least one fence panel (2) to a fence post (3, 103, 203), wherein said fastening arrangement (1) has a base part (11, 111, 213) and also a section (12, 112) for connection to the fence panel (2), wherein the base part (11, 111, 213) comprises a section (10, 110, 215) for attachment to the fence post (3, 103, 203) and at least one section (17, 117, 217) for the passing-through of a connecting element (6) for connecting the fastening arrangement (1) to the fence panel (2),
**characterised in that**
the base part (11, 111, 213) has at least one slot-shaped receptacle (16, 116, 216) for receiving a nut-type element (5) for securing the connecting element to the fastening arrangement (1) between the section (10, 110, 215) for attachment to the fence post (3, 103, 203) and the section (17, 117, 217) for the passing-through of the connecting element.

2. Fastening arrangement (1) according to Claim 1,
**characterised in that**
an aperture (19, 119, 220) in the receptacle (16, 116, 216) is provided on one side and is so dimensioned that the nut-type element can be inserted therein.

3. Fastening arrangement (1) according to Claim 1 or 2,
**characterised in that**
the receptacle (16, 116, 216) is so dimensioned that the nut-type element (5) which is inserted, or can be inserted, therein is supported, or can be supported, against two mutually opposed walls of the receptacle (16, 116, 216).

4. Fastening arrangement (1) according to one of the preceding claims,
**characterised in that**
the section (10, 211) for attachment to the fence post (3) is at least partly of rounded construction and/or that the section (110, 212) for attachment to the fence post (103) is at least partly of straight construction.

5. Fastening arrangement (1) according to one of the preceding claims,
**characterised in that**,
for the purpose of connecting said fastening arrangement (1) to the fence post (3, 103, 203), an inner aperture (100, 214), which substantially corresponds to the external shape of said fence post (3, 103, 203), is provided for external engagement, in particular clamping engagement, around said fence post (203).

6. Fastening arrangement (1) according to Claim 5,
**characterised in that**,
for the purpose of connecting said fastening arrangement (1) to the fence post (3), a rounded, annular connecting element (10) is provided, which can be fastened externally to said fence post (3) in a manner engaging round the latter, in particular in a clamping manner.

7. Fastening arrangement (1) according to Claim 5,
**characterised in that**,
for the purpose of connecting said fastening arrangement (1) to the fence post (103), a polygonal, annular connecting element (110) is provided, which can be fastened externally to said fence post (103) in a manner engaging round the latter, in particular in a clamping manner.

8. Fastening arrangement (1) according to Claim 5,
**characterised in that**,
for the purpose of connecting to a fence post (203) which is T-shaped in profile, a connecting element (210), which juts out in a web-like manner in relation to the base part (213), and sections (211) which jut out in a bead-like manner in the base part and/or straight sections (212) are constructed laterally in a manner adjoining said connecting element (210).

9. Fastening arrangement (1) according to one of the preceding claims,
**characterised in that**
the fastening arrangement (1) is built up in the form of an element provided with internally located ribs (219), webs, apertures (100, 214, 218) and/or cavities, and/or consists of plastic, in particular a plastic casting.

10. Fastening arrangement (1) according to one of the preceding claims,
**characterised in that**
at least one wall or one wall section (2010) between the base part (11, 111, 213) and the aperture (100, 214) is provided for receiving the fence post (3, 103, 203), which wall or wall section can have a force applied to it in the direction of the aperture (100, 214) by the connecting element (6) for the purpose of fastening the fastening arrangement (1) to said fence post (3, 103, 203) in a clamping manner.

11. Fence system,
**characterised in that**
at least two fence posts (3, 103, 203), at least one fence panel (2) and at least two fastening arrangements (1) according to one of the preceding claims are provided.

12. Fence,
**characterised in that**
at least two fence posts (3, 103, 203), at least one fence panel (2) and at least two fastening arrangements (1) according to one of Claims 1 to 10 are provided, said fastening arrangements (1) being fastened to said fence posts (3, 103, 203) and said fence panel (2) being provided between the two fence posts (3, 103, 203) in engagement with the fastening arrangements (1).

13. Fence system according to Claim 11 or fence according to Claim 12,
**characterised in that**
a connecting element (110) belonging to the fastening arrangement (1) is constructed for fastening two adjacent fence panels (2) at an angle to one another for the purpose of forming a corner.

14. Fence system according to Claim 11 or 13 or fence according to Claim 12 or 13,
**characterised in that**
at least one of the fence posts (203) has a substantially T-shaped profile and the at least one fastening arrangement (1) has at least one T-shaped internal aperture (214) for engaging round said fence post (203) in a form-locking manner, or that the at least one fence post (3, 103) has a round or oval and/or square or rectangular cross-section and the at least one fastening arrangement (1) has a round or oval and/or polygonal connecting element (10, 110) for engaging round said fence post (3, 103) in a form-locking manner.

## Revendications

1. Dispositif de fixation (1) pour la fixation au moins d'une natte de clôture (2) sur un poteau de clôture (3, 103, 203), le dispositif de fixation (1) présentant une partie de base (11, 111, 213) ainsi qu'une section (12, 112) pour la liaison avec la natte de clôture (2), la partie de base (11, 111, 213) comportant une section (10, 110, 215) pour la juxtaposition au poteau de clôture (3, 103, 203) et au moins une section (17, 117, 217) pour le passage d'un élément de liaison (6) pour la liaison du dispositif de fixation (1) avec la natte de clôture (2),
**caractérisé en ce**
**que** la partie de base (11, 111, 213) présente au moins un logement en forme de fente (16, 116, 216) destiné à recevoir un élément d'écrou (5) pour le blocage de l'élément de liaison sur le dispositif de fixation (1) entre la section (10, 110, 215) pour la juxtaposition au poteau de clôture (2) et la section (17, 117, 217) pour le passage de l'élément de liaison.

2. Dispositif de fixation (1) selon la revendication 1,
**caractérisé en ce**
**qu'**une ouverture (19, 119, 220) du logement (16, 116, 216) est prévue et dimensionnée d'un côté de sorte que l'élément d'écrou puisse y être inséré.

3. Dispositif de fixation (1) selon la revendication 1 ou 2,
**caractérisé en ce**
**que** le logement (16, 116, 216) est dimensionné de sorte que l'élément d'écrou (5) inséré ou insérable dedans s'appuie ou puisse s'appuyer contre deux parois en regard l'une de l'autre du logement (16, 116, 216).

4. Dispositif de fixation (1) selon l'une quelconque des revendications précédentes,
**caractérisé en ce**
**que** la section (10, 211) pour la juxtaposition au poteau de clôture (3) est réalisée au moins en partie arrondie et/ou en ce que la section (110, 212) est réalisée au moins en partie droite pour la juxtaposition au poteau de clôture (103).

5. Dispositif de fixation (1) selon l'une quelconque des revendications précédentes,
**caractérisé en ce**
**que** pour la liaison du dispositif de fixation (1) avec le poteau de clôture (3, 103, 203), une ouverture intérieure (100, 214) correspondant sensiblement à la forme extérieure du poteau de clôture (3, 103, 203) est prévue pour entourer côté extérieur, en particulier par serrage, le poteau de clôture (203).

6. Dispositif de fixation (1) selon la revendication 5,
**caractérisé en ce**
**que** pour la liaison du dispositif de fixation (1) avec le poteau de clôture (3), un élément de liaison annulaire arrondi (10) est prévu, lequel peut être fixé de manière à entourer côté extérieur le poteau de clôture (3) en particulier par serrage sur celui-ci.

7. Dispositif de fixation (1) selon la revendication 5,
**caractérisé en ce**
**que** pour la liaison du dispositif de fixation (1) avec le poteau de clôture (103), un élément de liaison annulaire polygonal (110) est prévu, lequel peut être fixé de manière à entourer côté extérieur le poteau de clôture (103) en particulier par serrage sur celui-ci.

8. Dispositif de fixation (1) selon la revendication 5,
**caractérisé en ce**
**que** pour la liaison avec un poteau de clôture dont le profil (203) est en forme de T, un élément de liaison (210) dépassant comme une traverse par rapport à la partie de base (213) et des sections (211) dépassant comme un bourrelet dans la partie de base et/ou des sections droites (212) sont réalisées contigües latéralement à l'élément de liaison (210).

9. Dispositif de fixation (1) selon l'une quelconque des revendications précédentes,
**caractérisé en ce**
**que** le dispositif de fixation (1) est constitué d'un élément pourvu de nervures (219), de traverses, d'ouvertures (100, 214, 218) intérieures et/ou de cavités et/ou se compose de plastique, en particulier est une pièce moulée en plastique.

10. Dispositif de fixation (1) selon l'une quelconque des revendications précédentes,
**caractérisé en ce**
**qu'**au moins une paroi ou une section de paroi (2010) est prévue entre la partie de base (11, 111, 213) et l'ouverture (100, 214) pour le logement du poteau de clôture (3, 103, 203), laquelle paroi ou section de paroi peut être sollicitée par l'élément de liaison (6) avec une force en direction de l'ouverture (100, 214) pour la fixation par serrage du dispositif de fixation (1) sur le poteau de clôture (3, 103, 203).

11. Système de clôture,
**caractérisé en ce**
**qu'**au moins deux poteaux de clôture (3, 103, 203), au moins une natte de clôture (2) et au moins deux dispositifs de fixation (1) selon l'une quelconque des revendications précédentes sont prévus.

12. Clôture,
**caractérisée en ce**
**qu'**au moins deux poteaux de clôture (3, 103, 203), au moins une natte de clôture (2) et au moins deux dispositifs de fixation (1) selon l'une quelconque des revendications 1 à 10 sont prévus, les dispositifs de fixation (1) étant fixés sur les poteaux de clôture (3, 103, 203) et la natte de clôture (2) étant prévue entre les deux poteaux de clôture (3, 103, 203) en engagement avec les dispositifs de fixation (1).

13. Système de clôture selon la revendication 11 ou clôture selon la revendication 12,
**caractérisée en ce**
**qu'**un élément de liaison (110) du dispositif de fixation (1) est réalisé pour la fixation de deux nattes de clôture contigües (2) dans un angle l'une par rapport à l'autre pour la réalisation d'un coin.

14. Système de clôture selon la revendication 11 ou 13 ou clôture selon la revendication 12 ou 13,
**caractérisée en ce**
**qu'**au moins un des poteaux de clôture (203) présente un profil sensiblement en T et l'au moins un dispositif de fixation (1) présente au moins une ouverture intérieure en T (214) pour entourer par complémentarité de formes le poteau de clôture (203) ou en ce que l'au moins un poteau de clôture (3, 103) présente une section transversale ronde ou ovale et/ou carrée ou rectangulaire et l'au moins un dispositif de fixation (1) présente un élément de liaison (10, 110) rond ou ovale et/ou polygonal pour entourer par complémentarité de formes le poteau de clôture (3, 103).
